# EUROPÄISCHE PATENTSCHRIFT

(11) **EP 1 735 484 B1**
(45) Veröffentlichungstag und Bekanntmachung des Hinweises auf die Patenterteilung: **07.09.2011**
(21) Anmeldenummer: 05731527.7
(22) Anmeldetag: 08.04.2005
(51) Int. Cl.: D01D 4/06, D01D 1/06, D01D 5/08

(54) **VERFAHREN UND VORRICHTUNG ZUM SCHMELZSPINNEN MEHRERER MULTIFILER FÄDEN**
METHOD AND DEVICE FOR HOT SPINNING SEVERAL MULTIYARN THREADS
PROCEDE ET DISPOSITIF DE FILAGE A CHAUD DE PLUSIEURS FILS MULTIBRINS

(30) Priorität: 10.04.2004 DE 102004017697
(43) Veröffentlichungstag der Anmeldung: 27.12.2006
(73) Patentinhaber: Oerlikon Textile GmbH & Co. KG, 42897 Remscheid (DE)
(72) Erfinder: KOROBCZUK, Michael, 51109 Köln (DE); KÜRTEN, Klaus, 42897 Remscheid (DE); SCHULZ, Detlev, 42897 Remsheid (DE); SCHÄFER, Klaus, 42897 Remscheid (DE)
(74) Vertreter: Kahlhöfer, Hermann
(86) Internationale Anmeldenummer: PCT/EP2005/003713
(87) Internationale Veröffentlichungsnummer: WO 2005/098098

(56) Entgegenhaltungen:
- DE-A1- 19 821 778
- US-A- 4 318 676
- PATENT ABSTRACTS OF JAPAN Bd. 009, Nr. 271 (C-311), 29. Oktober 1985 (1985-10-29) & JP 60 119208 A (TORAY KK), 26. Juni 1985 (1985-06-26) & JP 60 119208 A (TORAY KK) 26. Juni 1985 (1985-06-26)

## Beschreibung

Die Erfindung betrifft ein Verfahren zum Schmelzspinnen mehrerer multifiler Fäden aus einem thermoplastischen Kunststoff gemäß dem Oberbegriff des Anspruch 1 sowie eine Vorrichtung zur Durchführung des Verfahrens gemäß dem Oberbegriff des Anspruchs 9.

Beim Schmelzspinnen von synthetischen Fäden wird ein Grundpolymer eines Kunststoffes durch eine Schmelzequelle, beispielsweise einem Extruder oder einer Pumpe, zu einer Polymerschmelze aufgeschmolzen. Die Polymerschmelze wird einer Spinndüse zugeführt, die an ihrer Unterseite eine Düsenplatte mit einer Vielzahl von Düsenbohrungen aufweist. In der Spinndüse, die in der Fachwelt bevorzugt als Düsenpaket bezeichnet ist, wird die Polymerschmelze durch die Düsenbohrungen der Düsenplatte.gedrückt, so dass eine Vielzahl von feinen Filamentsträngen entstehen. Die extrudierten Filamentstränge werden abgekühlt und anschließend zu einem Faden oder zu mehreren Fäden zusammengefaßt. Nach einer Behandlung wird der Faden oder die Fäden jeweils zu Spulen aufgewickelt.

Die Erfindung betrifft nun die bekannten Verfahren und Vorrichtungen, bei welchem die durch eine Spinndüse extrudierten Filamentstränge zu mehreren Filamentbündeln aufgeteilt und die Filamentbündel jeweils zu einen Faden zusammengefaßt werden. Ein derartiges Verfahren sowie eine derartige Vorrichtung sind beispielsweise aus der DE 198 21 778 A1 bekannt. Bei dem bekannten Verfahren und der bekannten Vorrichtung wird eine Spinndüse mit flächig verteilter Anordnung von Düsenbohrungen in der Düsenplatte eingesetzt, um eine Vielzahl von Filamentsträngen zu extrudieren. Nach einer Abkühlung der Filamentstränge werden diese mittels einer als Präparationsfadenführer ausgebildete Teilungseinrichtung in zwei Filamentbündel aufgeteilt und jedes der Filamentbündel wird zu einem Faden zusammengefasst. Die Fäden werden nach einer Behandlung separat zu Spulen aufgewickelt.

Ferner ist aus der JP 601 192 08 A eine Spinndüse zum Schmelzspinnen bekannt. Bei dieser Spinndüse wird ein Schmelzstrom innerhalb der Schmelzdüse aufgeteilt und zu Gruppen von Extrusionsbohrungen geleitet.

In Praxis wurde nun festgestellt, dass die durch Teilung der Filamentstränge hergestellten Fäden im Vergleich zu Fäden, die nicht durch Teilung der Filamentstränge gesponnen wurden, eine größere Titervarianz aufweisen. Insbesondere bei hochwertigen Garnen wirken sich derartige Ungleichmäßigkeiten der schmelzgesponnenen Fäden qualitätsmindernd bei den herzustellenden Zwischen- oder Endprodukten aus.

Es ist nun Aufgabe der Erfindung ein Verfahren und eine Vorrichtung der eingangs genannten Art derart weiterzubilden, dass Fäden trotz einer Teilung der Filamentstränge mit hoher Gleichmäßigkeit der Spinntiter herstellbar sind.

Ein weiteres Ziel der Erfindung liegt darin, eine Vielzahl von parallel gesponnenen Fäden in einer möglichst kompakten Anordnung herzustellen.

Diese Aufgabe wird erfindungsgemäß durch ein Verfahren mit den Merkmalen nach Anspruch 1 sowie durch eine Vorrichtung mit den Merkmalen nach Anspruch 9 gelöst.

Vorteilhafte Weiterbildungen der Erfindung sind durch die Merkmale und Merkmalskombinationen der jeweiligen Unteransprüche definiert.

Die Erfindung war auch nicht durch die im Stand der Technik bekannten Verfahren und Vorrichtungen zur Herstellung von Mehrkomponentenfäden nahegelegt, wie sie beispielsweise aus der DE 101 43 070 A1 bekannt sind. Derartige Verfahren und Vorrichtungen basieren grundsätzlich darauf, dass zwei unterschiedliche Polymertypen durch zwei separate Schmelzequellen aufgeschmolzen werden, die dann innerhalb einer Spinndüse zusammengeführt werden, um einen Mehrkomponentenfaden zu bilden. Die aus mindestens zwei unterschiedlichen Polymertypen extrudierten Filamentstränge werden nach dem Extrudieren zu einem Faden zusammengefaßt. Diese bekannten Verfahren und Vorrichtungen sind somit völlig ungeeignet, um mehrere Fäden aus der Polymerschmelze eines Polymertyps herzustellen.

Die Erfindung besitzt den besonderen Vorteil, dass sich im wesentlichen keine bevorzugten oder weniger bevorzugten Zonen der Schmelzeverteilung an der Düsenplatte ausbilden. Die Polymerschmelze wird erfindungsgemäß in mehrere separate Teilschmelzeströme der Spinndüse zugeführt und innerhalb der Spinndüse getrennt geführt, so dass jeder der Teilschmelzeströme zu einem der Filamentbündel extrudiert wird. Damit wird eine gleichmäßige Extrusion und eine gleichmäßige Ausbildung der Spinntiter beim Extrudieren der Filamentstränge erreicht. Es hat sich als besonders vorteilhaft herausgestellt, dass die Anzahl der Teilschmelzeströme gleich der Anzahl der durch die Spinndüse schmelzgesponnenen Fäden sein sollte. So ist jedem nach Aufteilung der Filamentstränge gebildeten Filamentbündel jeweils ein separat zugeführter Teilschmelzestrom zugeordnet.

Die erfindungsgemäße Vorrichtung weist hierzu eine Spinndüse auf, die über mehrere Zulaufleitungen mit der Schmelzequelle verbunden ist, wobei jeder der Zulaufleitungen einen Teilschmelzestrom führt.

Die verbesserte Gleichmäßigkeit der Fadenherstellung konnte bereits mit einer erfindungsgemäßen Verfahrensvariante erreicht werden, bei welcher die Teilschmelzeströme vor dem Durchdringen der Düsenplatte in einer Verteilerkammer zusammengeführt werden.

Die Spinndüse weist hierzu vorzugsweise mehrere als Führungsmittel ausgebildete Schmelzekanäle auf, die einerseits mit den Zulaufleitungen und andererseits mit der zentralen Verteilerkammer verbunden sind.

Für qualitativ sehr hochwertige Garne hat sich jedoch die Verfahrensvariante besonders bewährt, bei welcher die Teilschmelzeströme bis zum Durchdringen der Düsenplatten innerhalb der Spinndüse getrennt voneinander geführt werden. In diesem Fall sind jedem Schmelzekanal innerhalb der Spinndüse eine separate Verteilerkammer zugeordnet.

Der durch die Erfindung erreichte technische Vorteil konnte jedoch dadurch weiter verbessert werden, indem die Teilschmelzeströme unmittelbar vor dem Extrudieren innerhalb der Spinndüse gefiltert werden. Zur Filtration der Teilschmelzeströme sind vorteilhaft den Schmelzekanälen mehrere Filterelemente zugeordnet, so dass jeder Teilschmelzestrom separat gefiltert werden kann.

Um einen unabhängig von der Schmelzequelle ausreichenden Extrusionsdruck aufbauen zu können, wird erfindungsgemäß die Weiterbildung der Erfindung eingesetzt, bei welcher zwischen der Schmelzequelle und der Spinndüse eine Mehrfachpumpe angeordnet ist. Dabei wird jeder der Teilschmelzeströme durch die Mehrfachpumpe erzeugt und über die zulaufenden Leitungen den Spinndüsen zugeführt.

Zur Herstellung von textilen Filamentgarnen mit relativ feinen Titern wird das erfindungsgmäße Verfahren und die erfindungsgemäße Vorrichtung bevorzugt in der Weiterbildung der Erfindung verwendet, bei welcher die Spinndüse als eine Rundspinndüse mit flächig verteilter Anordnung von Düsenbohrungen in der Düsenplatte ausgebildet ist. Hierbei ist die Kühleinrichtung bevorzugt durch eine Querstromanblasung oder eine Radialanblasung mit einem von außer nach innen gerichteten Kühlluftstrom vorgesehen.

Zur Herstellung von technischen Fäden mit größerem Fadentiter werden vorzugsweise die Weiterbildung der Erfindung angewendet, bei welchem die Filamentstränge mittels einer Ringspinndüse mit ringförmig verteilter Anordnung der Düsenbohrungen an der Düsenplatte extrudiert werden. Dabei lassen sich die ringförmige Anordnung der geführten Filamentstränge bevorzugt durch eine Radialanblasung mit von innen nach außen gerichteten Kühlluftstrom abkühlen. Unabhängig ob die hergestellten Fäden für textile oder technische Anwen dungen verwendet werden, lässt sich jeder der Fäden individuell behandeln und zu jeweils einer Spule aufwickeln. Die Behandlung erfolgt dabei in Abhängigkeit von der Weiterverarbeitung, so dass die Fäden als sogenannte POY- oder FDY-Garne herstellbar sind. Zur Behandlung könnten die Fäden dann präpariert, verwirbelt, erwärmt, gekühlt oder gekräuselt werden.

Das erfindungsgemäße Verfahren sowie die erfindungsgemäße Vorrichtung werden nachfolgend anhand einiger Ausführungsbeispiele unter Hinweis auf die beigefügten Figuren näher beschrieben.

Es stellen dar:
- Fig. 1: schematisch eine Ansicht eines ersten Ausführungsbeispiels der erfin- dungsgemäßen Vorrichtung zur Durchführung des erfindungsgemäßen Verfahrens
- Fig. 2: schematisch eine Querschnittsansicht einer alternativ dem Ausführungs- beispiel nach Fig. 1 einsetzbaren Spinndüse
- Fig. 3: schematisch eine Ansicht eines weiteren Ausführungsbeispiels einer erfin- dungsgemäßen Vorrichtung zur Durchführung des erfindungsgemäßen Verfahrens

In Fig. 1 ist ein erstes Ausführungsbeispiel einer erfindungsgemäßen Vorrichtung zur Durchführung des erfindungsgemäßen Verfahrens schematisch in einer Ansicht dargestellt.

Das Ausführungsbeispiel weist eine Schmelzequelle 1 auf, die hierbei als ein Extruder dargestellt ist. Die Schmelzequelle 1 ist über eine Schmelzeleitung 2 mit einer Mehrfachpumpe 3 gekoppelt. Die Mehrfachpumpe 3 weist zwei Ausgänge aus, an denen die Zulaufleitungen 4.1 und 4.2 angeschlossen sind. Die Zulaufleitungen 4.1 und 4.2 verbinden die Mehrfachpumpe 3 mit einer Rundspinndüse 5. Die Rundspinndüse 5 und die Mehrfachpumpe 3 sind innerhalb eines beheizbaren Düsenträgers 6 angeordnet.

Die Rundspinndüse 5 enthält mehrere Führungsmittel, um die separat durch die Zulaufleitungen 4.1 und 4.2 zugeführten Teilschmelzeströme zu einer an der Unterseite der Rundspinndüse 5 angeordnete Düsenplatte 8 zu führen. Die Führungsmittel sind hierbei durch zwei Schmelzekanäle 7.1 und 7.2 sowie zwei den Schmelzekanälen 7.1 und 7.2 zugeordneten Filterelementen 10.1 und 10.2 gebildet. Die Schmelzekanäle 7.1 und 7.2 münden innerhalb der Rundspinndüse 5 in eine Verteilerkammer 9, die sich im wesentlichen über die gesamte Oberseite der Düsenplatte 8 erstreckt. Die Düsenplatte 8 weist eine Vielzahl von Düsenbohrungen auf, die in einer flächigen vorzugsweise kreisförmigen Anordnung gleichmäßig in der Düsenplatte 8 eingebracht sind.

Unterhalb des Düsenträgers 6 ist eine als Querstromanblasung ausgebildete Kühleinrichtung 12 angeordnet. Die Kühleinrichtung 12 bildet unterhalb der Rundspinndüse 5 einen Kühlschacht 28, durch welchen die frisch extrudierten Filamentstränge 11 geführt sind.

Auf der Auslassseite des durch die Kühleinrichtung 12 gebildeten Kühlschachtes 28 ist eine Teilungseinrichtung 13 angeordnet, die zwei Fadenführer 14.1 und 14.2 trägt. Durch die Fadenführer 14.1 und 14.2 wird die Vielzahl der Filamentstränge 11 nach der Abkühlung in zwei Filamentbündel 15.1 und 15.2 aufgeteilt und zu jeweils einem Faden 16.1 und 16.2 zusammengeführt.

Die Fäden 16.1 und 16.2 werden durch eine Behandlungseinrichtung 17 abgezogen und zu einer Aufwickeleinrichtung 8 geführt. Die Behandlungseinrichtung 17 weist hierzu mindestens eine jedoch vorzugsweise mehrere Galetten oder Galetteneinheiten auf. Hierbei werden die Fäden 16.1 und 16.2 vorzugsweise parallel nebeneinander identisch behandelt.

Nach der Behandlung werden die Fäden 16.1 und 16.2 jeweils zu einer Spule 19.1 und 19.2 aufgewickelt. Hierzu sind die Spulen 19.1 und 19.2 an einer angetriebenen Spulspindel 20 der Aufwickeleinrichtung 18 gehalten.

Bei dem in Fig. 1 dargestellten Ausführungsbeispiel der erfindungsgemäßen Vorrichtung wird ein thermoplastischer Kunststoff in Form von Granulat oder Chips der Schmelzequelle 1 aufgegeben. Die Schmelzequelle 1 ist hierzu als Extruder ausgebildet, in welchem das Granulat des thermoplastischen Kunststoffes durch eine Extruderschnecke zu einer Polymersschmelze aufgeschmolzen wird. Die aufgeschmolzene Polymerschmelze wird als ein Schmelzestrom durch die Schmelzeleitung 2 der Mehrfachpumpe 3 zugeführt. Innerhalb der Mehrfachpumpe 3 wird der Hauptschmelzestrom der Schmelzequelle 1 in mehrere Teilschmelzeströme aufgeteilt. In diesem Ausführungsbeispiel ist die Mehrfachpumpe 3 als eine Zweifachpumpe ausgebildet, so dass zwei separate Teilschmelzeströme erzeugt werden und über die Zulaufleitungen 4.1 und 4.2 zu der Rundspinndüse 5 gefördert werden. Innerhalb der Rundspinndüse 5 treten die Teilschmelzeströme von den Zulaufleitungen 4.1 und 4.2 in die zugeordneten Schmelzekanäle 7.1 und 7.2. Jeder der Teilschmelzeströme wird mittels der den Schmelzekanälen 7.1 und 7.2 zugeordneten Filterelementen 10.1 und 10.2 gefiltert. Nach der Filtrierung werden die Teilschmelzeströme gemeinsam in die Verteilerkammer 9 gefördert. Von der Verteilerkammer 9 treten die Teilschmelzeströme unmittelbar in die Düsenbohrungen der Düsenplatte 8 und werden zu den Filamentsträngen 11 extrudiert. Durch das Einbringen der separat zugeführten Teilschmelzeströme in die Verteilerkammer 9 wird eine gleichmäßige Verteilung und eine besonders gleichmäßige Massenkontinuität in jeder der Düsenbohrungen der Düsenplatte 8 erreicht. Dadurch weisen die durch die Düsenbohrungen der Düsenplatte 8 extrudierten Filamentstränge 11 eine hohe Gleichmäßigkeit der Spinntiter auf. Die Filamentstränge 11 werden nach Austreten aus der Düsenplatte 8 durch einen durch die Kühleinrichtung 12 quer gerichteten Kühlluftstrom abgekühlt. Nachdem die Filamentstränge 11 verfestigt sind, erfolgt eine Aufteilung der Filamentstränge 11 in zwei Filamentbündel 15.1 und 15.2. Die Teilungseinrichtung 13 weist hierzu beispielhaft Fadenführer 14.1 und 14.2 auf. Diese könnten auch durch Präparationsfadenführer ergänzt oder ersetzt werden, so dass gleichzeitig eine Präparierung der Filamentbündel-15.1 und 15.2 erfolgt. Die durch den Zusammenschluß der Filamentbündel 15.1 und 15.2 gebildeten Fäden 16.1 und 16.2 sind nun zur Behandlung bereit. Nacheiner in Abhängigkeit von dem herzustellenden Garntyp durchgeführten Behandlung wird der Faden 16.1 zu der Spule 19.1 und der Faden 16.2 zu der Spule 19.2 aufgewickelt.

Bei dem in Fig. 1 dargestellten Ausführungsbeispiel ist die Aufteilung der Filamentstränge 11 in zwei Filamentbündel 15.1 und 15.2 beispielhaft. So könnten die Filamentstränge 11 auch in drei oder noch mehr Fäden aufgeteilt werden. Dabei ist zu berücksichtigen, dass pro Faden ein separater Teilschmelzestrom zugeführt werden sollte. Das erfindungsgemäße Verfahren und die erfindungsgemäße Vorrichtung sind grundsätzlich geeignet, um textile oder technische Fäden aus Polyester, Polyamid, Polypropylen oder Abwandlungen derartiger Polymere herzustellen. Hierbei können die Behandlungseinrichtungen derart ausgebildet sein, dass sowohl POY, FDY, HOY oder BCF-Garne herstellbar sind.

In Fig. 2 ist schematisch eine Querschnittsansicht einer Rundspinndüse dargestellten, wie sie beispielsweise der in Fig. 1 ausgeführten erfindungsgemäßen Vorrichtung einsetzbar wäre. Das Ausführungsbeispiel der Rundspinndüse in Fig. 2 ist im wesentlichen identisch zu dem Ausführungsbeispiel der Rundspinndüse in Fig. 1, so dass auf die vorgenannte Beschreibung Bezug genommen werden kann und an dieser Stelle nur die Unterschiede erläutert werden.

Die Rundspinndüse 5 ist zur Herstellung von zwei Fäden vorgesehen. Hierzu ist die Rundspinndüse 5 an zwei separate Zulaufleitungen 4.1 und 4.2 angeschlossen-Die über die Zulaufleitungen 4.1 und 4.2 zugeführten Teilschmelzeströme einer Schmelzequelle werden durch mehrere Führungsmittel innerhalb der Rundspinndüse 5 getrennt zu der Düsenplatte 8 an der Unterseite der Rundspinndüse 5 geführt. Als Führungsmittel sind hierbei zwei Schmelzekanäle 7.1 und 7.2, zwei Filterelemente 10.1 und 10.2 sowie zwei Verteilerkammern 21.1 und 21.2 ausgebildet. Die Verteilerkammer 21.1 und 21.2 erstrecken sich im wesentlichen über den gesamten Bereich der Düsenplatte 8 und sind nur über einen dünnen Steg voneinander getrennt. Dadurch wird jeder der Teilschmelzeströme separat durch die von der jeweiligen Verteilerkammer 21.1 und 21.2 freigegebenen Düsenbohrungen 29 der Düsenplatte 8 aufgenommen und extrudiert.

Bei dem in Fig. 2 dargestellten Ausführungsbeispiel einer Rundspinndüse besteht jedoch auch die Möglichkeit, dass eine Filtration der Teilschmelzeströme außerhalb der Rundspinndüse erfolgt. Hierzu könnten die Filterelemente 10.1 und 10.2 in einer separaten Filtereinrichtung angeordnet sein.

In Fig. 3 ist ein weiteres Ausführungsbeispiel einer erfindungsgemäßen Vorrichtung zur Durchführung des erfindungsgemäßen Verfahrens gezeigt.

Das Ausführungsbeispiel nach Fig. 3 ist nur mit den Vorrichtungsteilen dargestellt, die im Vergleich zu dem Ausführungsbeispiel nach Fig. 1 unterschiedlich ausgebildet sind. Alle übrigen hier nicht dargestellten Baugruppen der erfindungsgemäßen Vorrichtung könnten wie in dem vorhergehenden Ausführungsbeispiel nach Fig. 1 beschrieben ausgeführt sein.

Zum Schmelzspinnen mehrere Fäden weist das Ausführungsbeispiel nach Fig. 3 einen Schmelzeverteiler 26 auf, der über eine Schmelzeleitung 2 an einer hier nicht dargestellten Schmelzequelle angeschlossen ist. Der Schmelzeverteiler 26 ist über mehrere Verteilerleitungen 27.1, 27.2 und 27.3 mit insgesamt drei Einzelpumpen 25.1, 25.2 und 25.3 verbunden. Die Einzelpumpen 25.1, 25.2 und 25.3 sind durch separate Zulaufleitungen 4.1, 4.2 und 4.3 mit einer Ringspinndüse 22 verbunden. Die Ringspinndüse 22 weist auf ihrer Unterseite eine Düsenplatte 23 mit ringförmige verteilter Anordnung der Düsenbohrungen auf. Der Düsenplatte 23 ist eine ringförmige Verteilerkammer 24 vorgeordnet. Die Verteilerkammer 24 ist über separate Schmelzekanäle 7.1, 7.2 und 7.3 mit den Zulaufleitungen 4.1, 4.2 und 4.3 verbunden. Jeder der Schmelzekanäle 7.1, 7.2 und 7.3 ist jeweils ein Filterelement 10.1, 10.2 und 10.3 zugeordnet. Die Ringspinndüse 22 und die Einzelpumpe 25.1, 25.2 und 25.3 sind in einem beheizbaren Düsenträger 6 angeordnet.

Unterhalb des Düsenträgers 6 bzw, unterhalb der Ringspinndüse 22 ist eine Kühleinrichtung 12 in Form einer Blaskerze gehalten. Die Blaskerze ist mittig zur Ringspinndüse 22 angeordnet und wird von den frisch extrudierten Filamentsträngen 11 umschlossen. Zur Abkühlung wird durch die Kühleinrichtung 12 ein von innen nach außen strömender Kühlluftstrom erzeugt, der den Filamentvorhang gleichmäßig durchdringt.

Unterhalb der Kühleinrichtung 12 ist eine Teilungseinrichtung 13 mit insgesamt drei Fadenführern 14.1, 14.2 und 14.3 angeordnet. Durch jede der Fadenführer wird jeweils ein Filamentbündel 15.1, 15.2 und 15.3 gebildet, die zu jeweils einem Faden 16.1, 16.2 und 16.3 zusammengeführt werden. Damit lassen sich insgesamt drei Fäden durch eine Spinndüse herstellen.

Die Funktion des Ausführungsbeispiels nach Fig. 3 ist somit im wesentlichen identisch mit dem vorhergehenden Ausführungsbeispiel, so dass auf die vorhergehende Beschreibung Bezug genommen werden kann.

### Bezugszeichenliste

- 1: Schmelzequelle
- 2: Schmelzeleitung
- 3: Mehrfachpumpe
- 4.1,4.2: Zulaufleitung
- 5: Rundspinndüse
- 6: Düsenträger
- 7.1, 7.2: Schmelzekanal
- 8: Düsenplatte
- 9: Verteilerkammer
- 10.1, 10.2: Filterelement
- 11: Filamentstränge
- 12: Kühleinrichtung
- 13: Teilungseinrichtung
- 14.1, 14.2: Fadenführer
- 15.1, 15.2: Filamentbündel
- 16.1, 16.2: Faden
- 17: Behandlungseinrichtung
- 18: Aufwickeleinrichtung
- 19.1, 19.2: Spule
- 20: Spulspindel
- 21.1, 21.2: Verteilerkammer
- 22: Ringspinndüse
- 23: Düsenplatte
- 24: Verteilerkammer
- 25.1,25.2,25.3: Einzelpumpe
- 26: Schmelzeverteiler
- 27.1, 27.2,27.3: Verteilerleitung
- 28: Kühlschacht
- 29: Düsenbohrung

## Patentansprüche

1. Verfahren zum Schmelzspinnen mehrer multifiler Fäden aus einem thermoplastischen Kunststoff, bei welchem eine Polymerschmelze des Kunststoffs durch eine Düsenplatte einer Spinndüse zu einer Vielzahl von feinen Filamentsträngen extrudiert wird und bei welchem die Vielzahl der Filamentstränge nach einer Abkühlung in mehrere Filamentbündel zur Bildung der Fäden aufgeteilt wird, **dadurch gekennzeichnet, dass** die Polymerschmelze in mehrere separate Teilschmelzeströme zugeführt wird, dass die Teilschmelzeströme innerhalb der Spinndüse getrennt geführt werden und dass jeder der Teilschmelzeströme zu einem der Filamentbündel extrudiert wird.

2. Verfahren nach Anspruch 1, **dadurch gekennzeichnet, dass** die Teilschmelzeströme vor dem Durchdringen der Düsenplatte der Spinndüse in einer Verteilerkammer zusammengeführt werden.

3. Verfahren nach Anspruch 1, **dadurch gekennzeichnet, dass** die Teilschmelzeströme bis zum Durchdringen der Düsenplatte der Spinndüse getrennt voneinander geführt werden.

4. Verfahren nach einem der Ansprüche 1 bis 3, **dadurch gekennzeichnet, dass** die Teilschmelzeströme vor dem Extrudieren separat innerhalb der Spinndüsen gefiltert werden.

5. Verfahren nach einem der Ansprüche 1 bis 4, **dadurch gekennzeichnet, dass** die Teilschmelzeströme aus einer gemeinsamen Schmelzequelle versorgt werden und dass die Teilschmelzeströme durch eine Mehrfachspinnpumpe erzeugt und der Spinndüse zugeführt werden.

6. Verfahren nach einem der Ansprüche 1 bis 5, **dadurch gekennzeichnet, dass** die Filamentbündel durch eine Vielzahl von flächig verteilt angeordneten Düsenbohrungen der Düsenplatte extrudiert werden.

7. Verfahren nach einem der Ansprüche 1 bis 5, **dadurch gekennzeichnet, dass** die Filamentbündel durch eine Vielzahl von ringförmig verteilt angeordneten Düsenbohrungen der Düsenplatte extrudiert werden.

8. Verfahren nach einem der Ansprüche 1 bis 7, **dadurch gekennzeichnet, dass** die Fäden nach einer Behandlung separat zu Spulen aufgewickelt werden.

9. Vorrichtung zur Durchführung des Verfahrens nach einem der Ansprüche 1 bis 8 mit einer Schmelzequelle (1), mit einer mit der Schmelzequelle (1) verbundenen Spinndüse (5) zum Extrudieren einer Vielzahl von Filamentsträngen (11) durch eine an der Unterseite der Spinndüse (5) gehaltenen Düsenpatte (8), mit einer Kühlvorrichtung (12) zum Abkühlen der Filamentstränge (11) und mit einer Teilungseinrichtung (13) zum Aufteilen der Vielzahl der Filamentstränge (11) in mehrere Filamentbündel (15.1, 15.2) zur Bildung mehrerer Fäden (16.1, 16.2), **dadurch gekennzeichnet, dass** die Spinndüse (5) durch mehrere Zulaufleitungen (4.1, 4.2) mit der Schmelzequelle (1) verbunden ist und dass jede der Zulaufleitungen (4.1, 4.2) einen separaten Teilschmelzestrom zum Extrudieren eines der Filamentbündel (15.1, 15.2) führt.

10. Vorrichtung nach Anspruch 9, **dadurch gekennzeichnet, dass** die Spinndüse (5)mehrere Führungsmittel (7.1, 7.2) zur separaten Führung der Teilschmelzeströme aufweist.

11. Vorrichtung nach Anspruch 9, **dadurch gekennzeichnet, dass** die Führungsmittel durch mehrere separate Schmelzekanäle (7.1, 7.2) gebildet sind, die den Zulaufleitungen (4.1, 4.2) zugeordnet sind und gemeinsam in einer der Düsenplatte (8) vorgeordneten Verteilerkammer (9) münden.

12. Vorrichtung nach Anspruch 9, **dadurch gekennzeichnet, dass** die Führungsmittel durch mehrere separate Schmelzekanäle (7.1, 7.2) gebildet sind, die den Zulaufleitungen (4.1, 4.2) zugeordnet sind und getrennt in mehrere der Düsenplatte (8) vorgeordneten Verteilerkammern (21.1, 21.2) münden.

13. Vorrichtung nach einem der Ansprüche 10 bis 12, **dadurch gekennzeichnet, dass** die Führungsmittel zusätzlich mehrere den Schmelzekanälen (7.1, 7.2) zugeordnete Filterelemente (10.1, 10.2) aufweisen, durch welche eine getrennte Filtration der Teilschmelzeströme ausführbar ist.

14. Vorrichtung nach einem der Ansprüche 9 bis 13, **dadurch gekennzeichnet, dass** eine Mehrfachpumpe (3) oder mehrere Einzelpumpen (25.1, 25.2) zwischen der Schmelzequelle (1) und der Spinndüse (5, 22) angeordnet ist, wobei jeder Zulaufleitung (4.1, 4.2) ein Ausgang der Pumpe (3, 25.1, 25.2) zugeordnet ist.

15. Vorrichtung nach einem Anspruch 9 bis 14, **dadurch gekennzeichnet, dass** die Spinndüse als eine Rundspinndüse (5) mit flächig verteilter Anordnung von Düsenbohrungen (29) in der Düsenplatte (8) ausgebildet ist.

16. Vorrichtung nach einem Anspruch 9 bis 14, **dadurch gekennzeichnet, dass** die Spinndüse als eine Ringspinndüse (22) mit ringförmig verteilter Anordnung von Düsenbohrungen (28) in der Düsenplatte (8) ausgebildet ist.

17. Vorrichtung nach einem der Ansprüche 9 bis 16, **dadurch gekennzeichnet, dass** eine Behandlungseinrichtung (17) und eine Aufwickeleinrichtung (18) zur Behandlung und zum Aufwickeln der Fäden (16.1, 16.2) zu Spulen (19.1, 19.2) vorgesehen ist.

## Claims

1. A process for melt spinning a plurality of multifil yarns composed of a thermoplastic polymer comprising a melt of the polymer being extruded through a die plate of a spinneret die to form a multiplicity of fine strands of filament and the multiplicity of strands of filament being after cooling divided into a plurality of bundles of filament for forming the yarns, **characterized in that** the polymer melt is fed in a plurality of separate subsidiary melt streams, **in that** the subsidiary melt streams are led separately within the spinneret die, and **in that** each of the subsidiary melt streams is extruded to form one of the bundles of filament.

2. The process according to claim 1 which is **characterized in that** the subsidiary melt streams are brought together in a distributor chamber before passing through the die plate of the spinneret die.

3. The process according to claim 1 which is **characterized in that** the subsidiary melt streams are led separate from each other before passing through the die plate of the spinneret die.

4. The process according to any one of claims 1 to 3 which is **characterized in that** the subsidiary melt streams are separately filtered within the spinneret dies before being extruded.

5. The process according to any one of claims 1 to 4 which is **characterized in that** the subsidiary melt streams are supplied from a conjoint melt source and **in that** the subsidiary melt streams are produced, and fed to the spinneret die, by a multiple spin pump.

6. The process according to any one of claims 1 to 5 which is **characterized in that** the filament bundles are extruded through a multiplicity of area distributed die holes in the die plate.

7. The process according to any one of claims 1 to 5 which is **characterized in that** the filament bundles are extruded through a multiplicity of ring distributed die holes in the die plate.

8. The process according to any one of claims 1 to 7 which is **characterized in that** the yarns are after a treatment wound up separately to form bobbins.

9. Apparatus for carrying out the process according to any one of claims 1 to 8 comprising a melt source (1), a spinneret die (5) connected to the melt source (1) and adapted for extruding a multiplicity of filament strands (11) through a die plate (8) held on the underside of the spinneret die (5), a cooling device (12) for cooling the filament strands (11) and dividing means (13) for dividing the multiplicity of filament strands (11) into a plurality of filament bundles (15.1, 15.2) for forming a plurality of yarns (16.1, 16.2), **characterized in that** the spinneret die (5) is connected to the melt source (1) through a plurality of feed lines (4.1, 4.2) and **in that** each of the feed lines (4.1, 4.2) feeds a separate subsidiary melt stream for extruding one of the filament bundles (15.1, 15.2).

10. The apparatus according to claim 9 which is **characterized in that** the spinneret die (5) comprises a plurality of guiding means (7.1, 7.2) for separate guidance of the subsidiary melt streams.

11. The apparatus according to claim 9 which is **characterized in that** the guiding means are formed by a plurality of separate melt channels (7.1, 7.2) which are assigned to the feed lines (4.1, 4.2) and end conjointly in a distributor chamber (9) upstream of the die plate (8).

12. The apparatus according to claim 9 which is **characterized in that** the guiding means are formed by a plurality of separate melt channels (7.1, 7.2) which are assigned to the feed lines (4.1, 4.2) and end separately in a plurality of distributor chambers (21.1, 21.2) upstream of the die plate (8).

13. The apparatus according to any one of claims 10 to 12 which is **characterized in that** the guiding means further comprise a plurality of filter elements (10.1, 10.2) assigned to the melt channels (7.1, 7.2) and adapted for effecting a separate filtration of the subsidiary melt streams.

14. The apparatus according to any one of claims 9 to 13 which is **characterized in that** a multiple pump (3) or a plurality of individual pumps (25.1, 25.2) is or are disposed between the melt source (1) and the spinneret die (5, 22), each feed line (4.1, 4.2) being assigned an outlet of the pump (3, 25.1, 25.2).

15. The apparatus according to any one of claims 9 to 14 which is **characterized in that** the spinneret die is configured as a round spinneret die (5) with area distribution of die holes (29) in the die plate (8).

16. The apparatus according to any one of claims 9 to 14 which is **characterized in that** the spinneret die is configured as a ring spinneret die (22) with ring distribution of die holes (28) in the die plate (8).

17. The apparatus according to any one of claims 9 to 16 which is **characterized in that** treating means (17) and winding means (18) for treating and winding up the yarns (16.1, 16.2) to form bobbins (19.1, 19.2) are provided.

## Revendications

1. Procédé destiné au filage à l'état fondu d'une pluralité de fils multifilaires à partir d'une matière plastique thermoplastique, dans le cas duquel des polymères en fusion de la matière plastique sont extrudés par une plaque à buses d'une filière en une multiplicité d'écheveaux de filaments fins et dans le cas duquel après un refroidissement la multiplicité des écheveaux de filaments est divisée en une pluralité de faisceaux de filaments pour former les fils, **caractérisé en ce que** les polymères en fusion sont amenés en une pluralité de flux partiels de matériau fondu séparés, **en ce que** les flux partiels de matériau fondu sont guidés séparément à l'intérieur de la filière et **en ce que** chacun des flux partiels de matériau fondu est extrudé en un des faisceaux de filaments.

2. Procédé selon la revendication 1, **caractérisé en ce qu'**avant de pénétrer la plaque à buses de la filière, les flux partiels de matériau fondu sont réunis dans une chambre de distribution.

3. Procédé selon la revendication 1 **caractérisé en ce qu'**avant de pénétrer la plaque à buses de la filière les flux partiels de matériau fondu sont guidés séparément les uns des autres.

4. Procédé selon l'une des revendications 1 à 3, **caractérisé en ce qu'**avant l'extrusion les flux partiels de matériau fondu sont filtrés séparément à l'intérieur des filières.

5. Procédé selon l'une des revendications 1 à 4, **caractérisé en ce que** les flux partiels de matériau fondu sont alimentés par une source de matière en fusion commune et **en ce que** les flux partiels de matériau fondu sont générés par une pompe de filature multiple et amenés vers la filière.

6. Procédé selon l'une des revendications 1 à 5, **caractérisé en ce que** les faisceaux de filaments sont extrudés par une multiplicité de trous de buse de la plaque à buse agencés de manière à être répartis en nappe.

7. Procédé selon l'une des revendications 1 à 5, **caractérisé en ce que** les faisceaux de filaments sont extrudés par une multiplicité de trous de buse de la plaque à buse répartis de façon annulaire.

8. Procédé selon l'une des revendications 1 à 7, **caractérisé en ce qu'**après un traitement les fils sont enroulés séparément en bobines.

9. Dispositif pour la mise-en oeuvre du procédé selon une des revendications 1 à 8 avec une source de matière en fusion (1), avec une filière (5) en connexion avec la source de matière en fusion pour extruder une multiplicité d'écheveaux de filaments (11) par une plaque à buses (8) retenue sur la face inférieure de la filière (5), avec un dispositif de refroidissement (12) pour refroidir les écheveaux de filaments (11) et avec une installation de jauge (13) pour répartir la multiplicité des écheveaux de filaments (11) en une pluralité de faisceaux de filaments (15.1, 15.2) pour la formation d'une pluralité de fils (16.1, 16.2), **caractérisé en ce que** la filière (5) est en connexion par une pluralité de conduites d'alimentation (4.1, 4.2) avec la source de matière en fusion (1) et que chacune des conduites d'alimentation (4.1, 4.2) guide un flux partiel de matériau fondu séparé pour l'extrusion d'un des faisceaux de filaments (15.1, 15.2).

10. Dispositif selon la revendication 9, **caractérisé en ce que** la filière (5) a une pluralité de moyens de guidage (7.1, 7.2) pour guider séparément les flux partiels de matériau fondu.

11. Dispositif selon la revendication 9, **caractérisé en ce que** les moyens de guidage sont formés par une pluralité de canaux séparés de matériau fondu (7.1, 7.2) qui sont associés aux conduites d'alimentation (4.1, 4.2) et qui débouchent communément dans la chambre de distribution (9) agencée en amont d'une plaque à buses (8).

12. Dispositif selon la revendication 9, **caractérisé en ce que** les moyens de guidage sont formés par une pluralité de canaux séparés de matériau fondu (7.1, 7.2) qui sont associés aux conduites d'alimentation (4.1, 4.2) et qui débouchent séparément dans des chambres de distribution (21.1, 21.2) agencées en amont de la plaque à buses (8).

13. Dispositif selon l'une des revendications 10 à 12, **caractérisé en ce que** les moyens de guidage ont en outre une pluralité d'éléments de filtre (10.1, 10.2) associés aux canaux de matériau fondu (7.1, 7.2), grâce auxquels une filtration séparée des flux partiels de matériau fondu est réalisable.

14. Dispositif selon l'une des revendications 9 à 13, **caractérisé en ce qu'**une pompe multiple (3) ou plusieurs pompes uniques (25.1, 25.2) sont agencées entre la source de matière en fusion (1) et la filière (5, 22), une sortie de la pompe (3, 25.1, 25.2) étant associée à chaque conduite d'alimentation (4.1, 4.2).

15. Dispositif selon l'une des revendications 9 à 14, **caractérisé en ce que** la filière est réalisée comme une filière circulaire (5) avec des trous de buse (29) dans la plaque à buses (8) agencés de manière à être répartis en nappe.

16. Dispositif selon l'une des revendications 9 à 14, **caractérisé en ce que** la filière est réalisée comme une filière annulaire (22) avec des trous de buse (28) dans la plaque à buses (8) agencés de manière à être répartis de manière annulaire.

17. Dispositif selon l'une des revendications 9 à 16, **caractérisé en ce qu'**une installation de traitement (17) et une installation d'enroulement (18) sont prévues pour traiter et pour enrouler les fils (16.1, 16.2) en bobines (19.1, 19.2).
